# EUROPÄISCHE PATENTSCHRIFT

(11) **EP 2 186 444 B1**
(45) Veröffentlichungstag und Bekanntmachung des Hinweises auf die Patenterteilung: **27.02.2013**
(21) Anmeldenummer: 08019828.6
(22) Anmeldetag: 13.11.2008
(51) Int. Cl.: A47C 23/06

(54) **Untermatratze für ein Bett**
Base mattress for a bed
Sommier pour lit

(43) Veröffentlichungstag der Anmeldung: 19.05.2010
(73) Patentinhaber: Recticel Bedding (Schweiz) AG, 6233 Büron (CH)
(72) Erfinder: Rey, André, 68480 Fislis (FR); Weiss, Martin, 79541 Lörrach (DE)
(74) Vertreter: BOVARD AG

(56) Entgegenhaltungen:
- EP-A- 0 539 644
- EP-A- 1 989 973
- US-A- 5 774 911

## Beschreibung

Die vorliegende Erfindung bezieht sich auf eine Untermatratze für ein Bett, umfassend zwei in Längsrichtung des Bettes verlaufende, voneinander beabstandete Längsträger, mehrere an diesen Längstragern in Auflagern gehaltene Stützelemente, welche Stützelemente quer zu diesen Längsträger ausgerichtet sind und um diese Auflager in einer senkrecht zu den Längsträgern stehenden Ebene bewegbar sind, deren beide Seitenteile über die Längsträger vorstehend sind und mit jeweils einem Brückenelement ausgestattet sind, deren den Seitenteilen abgewandte Endbereiche gegeneinander gerichtet sind und miteinander beweglich verbunden sind, Haltemittel, die an den äusseren Endbereichen der Seitenteile der Stützelemente angebracht sind, und Federleisten, deren Enden in aniden Halternitteln angebrachten Taschen einsteckbar und fixiert sind, und die oberhalb der Stützelemente eine Auflagefläche für eine Obermatratze bilden.

Derartige Untermatratzen sind bekannt. Um einen optimalen Liegekomfort auf dieser Untermatratze erreichen zu können, sind die Stützelemente schwenkbar in Auflagern auf den Längsträger gehalten, sodass die Stützelemente bei Belastung der Untermatratze entgegen der Lasit wegschwenken können. Dieses Wegschwenken erfolgt in bekannter Weise entgegen einer Dämpfungskraft, die je nach der Höhe der Belastung der Untermatratze eingestellt werden kann. Die Stützelemente weisen zwei Seitenteile auf, die jeweils symmetrisch zueinander auf dem jeweiligein Längsträger angebracht sind. Die beiden Seitenteile weisen jeweils ein Brückenelement auf, welche gegeneinander gerichtet sind und bewegbar miteinander verbunden sind. Dadurch wird erreicht, dass beim Ausscnwenken des einen Seitenteils durch die Belastung die Schwenkbewegung durch die Brückenelemente und deren Verbindung miteinander auf das gegenüberliegende Seitenteil übertragen wird, bei Belastung schwenken somit beide Seitenteile eines Stützelementes aus, die Auflagefläche für die Obermatratze, gebildet durch die Federleisten, erfährt somit keine Neigung, auch bei seitlicher Belastung nicht.

Bei derartig gelagerten Stützelementen, wie dies beispielsweise aus der Veröffentlichung US5774911 A bekannt ist, entsteht beim Verschwenkten der jeweiligen Seitenteile um die Auflager an den entsprechenden Längsträger eine Längenänderung, wodurch sich die Breite der Untermatratze in diesem Bereich vergrössert. Dies ist einerseits aus ästhetischen Gründen nicht erwünscht, ferner müsste ein Rahmen, falls eine derartige Untermatratze in einen solchen eingesetzt wird, entsprechend breiter ausgebildet sein, sodass es auch bei voller Verschwenkung der Seitenteile der entsprechendein Stützelemente nicht zu Berührungen kommt.

Aus der Veröffentlichung EP0539644 A ist eine Einrichtung bekannt, bei welcher eine Verbindung zwischen Federleisten und Stützelementen gezeigt ist, mit welchen die vorgängig auigeführten Nachteile nicht ausgeräumt sind.

Die Aufgabe der vorliegenden Erfindung besteht somit darin, dass bei derartig ausgebildeten Untermatratzen beim entsprechenden Verschwenken der Stützleisten praktisch keine Veränderung der Breite dieser Untermatratze erfolgt und dass die Lagerung des Härtemittel auf dem Seitenteil optimal ist.

Erfindungsgemäss erfolgt die Lösung dieser Aufgabe dadurch, dass an den Haltemitteln jeweils ein Lager angebracht ist, in welchem der jeweilige äussere Endbereich des entsprechenden Seitenteils, auf welchen eine Lagerhülse aus gleitfähigem Material aufgesetzt und fixiert ist, eingesetzt und das Haltemittel bezüglich des Endbereichs des Seitenteils axial verschiebbar gelagert ist, wobei die axiale Verschiebung des Haftemittels gegen den Seitenteil hin durch ein erstes Anschlagelement und die axiale Verschiebung des Haltemittels vom Seitenteil weg durch ein zweites Anschlagelement begrenzt ist.

Dadurch wird erreicht, dass die seitliche Bewegungskomponente beim Verschwenken der Seitenteile um die Auflager in den Haltemitteln aufgenommen wird, und dass eine geräuschlose und optimale Lagerung des Haltemittels auf dem Seitenteil erreicht werden kann.

In vorteilhafter Weise besteht das am jeweiligen Haltemittei angebrachte Lager aus einer Öffnung, in welcher der Endbereich des jeweiligen Seitenteils eingesteckt und gegen Verdrehung gesichert ist, was einen besonders einfachen Aufbau dieses Lagers ergibt.

In vorteilhafter Weise ist die Öffnung aus einem geschlossenen Bügel gebildet, welcher an einer Lasche angebracht ist, welche am Haltemittel befestigt ist. Neben der einfachen Herstellung wird auch erreicht, dass der das Lager bildende Bügel die Veränderung der Lage des Endbereichs des Seitenteils beim Ausschwenken ausgleichen kann.

Eine einfache Verdrehsicherung der Haltemittel bezüglich der Stützelemente wird dadurch erreicht, dass die Öffnung die Querschnittform eines Vierkants aufweist, und dass der Endbereich des jeweiligen Seltenteils eine entsprechende vierkantige Querschnittform aufweist.

In vorteilhafter Weise ist das zweite Anschlagelement an der Lagerhülse angebracht, wodurch eine einfache Herstellung erreichbar ist.

Eine weitere vorteilhafte Ausgestaltung der Erfindung besieht darin, dass die Fixierung der Lagerhülse auf dem Endbereich des jeweiligen Seitenteils durch einen ersten Schnappmechanismus erreichbar ist, was neben einem einfachen Aufbau insbesondere eine einfache Montage ermöglicht.

In vorteilhafter Weise ist dem ersten Anschlagelement ein Federelement vorgelagert, wodurch eine Zentrierung der Position der Federleisten mit den Haltemitteln bezüglich der Stützelemente erreichbar ist.

In vorteilhafter Weise ist das zweite Anschlagelement als zweiter Schnappmechanismus ausgestaltet, und erfolgt die Fixierung der Federleisten in den Haltemitteln über einen dritten Schnappmechanismus, was neben einer einfachen Herstellung insbesondere eine einfache Montage der entsprechenden Teile ermöglicht.

Eine Ausführungsform der Erfindung wird nachfolgend anhand der beiliegenden Zeichnung beispielhaft näher erläutert.

Es zeigt
Fig. 1 in schematischer Weise eine Ansicht eines auf einem Längsträger gehaltenen Seitenteils eines Stützelements gemäss dem Stand der Technik;
Fig. 2 in schematischer Darstellung eine Seitenansicht eines auf dem Längsträger gelagerten Seitenteils eines Stützelements mit Haltemittel und darin gehaltenen Federleisten gemäss der Erfindung;
Fig. 3 eine räumliche Schnittdarstellung durch die Lagerung des Endbereichs des Seitenteils im Haltemittel;
Fig. 4 eine räumliche Schnittdarstellung der Halterung der Federleiste im entsprechenden Haltemittel;
Fig. 5 eine räumliche Ansicht von unten auf das Haltemittel mit eingesetzten Federleisten und aufgesetzt auf den Endbereich des Seitenteils des entsprechenden Stützelements; und
Fig. 6 eine weitere räumliche Darstellung mit Ansicht von unten auf das Haltemittel gemäss Fig. 5.

Fig. 1 zeigt im Schnitt die eine Seite einer Untermatratze gemäss dem bekannten Stand der Technik eines Bettes. Hierbei ist ein Längsträger 1 von zwei die Untermatratze bildenden Längsträgern dargestellt. In einem auf diesem Längsträger 1 gehaltenen Auflager 2 ist um deren Schwenkachse 3, die parallel zum Längsträger 1 ausgerichtet ist, der eine Seitenteil 4 eines Stützelementes 5 gelagert. Dieser Seitenteil 4 ist mit einem Brückenelement 6 versehen, welches über eine bewegliche Verbindung 7 mit dem Brückenelement 8 des symmetrisch angeordneten, nicht dargestellten anderen Seitenteils dieses Stützelementes 5 verbunden ist. Am Endbereich 9 dieses Seitenteils 4 ist ein Haltemittel 10 aufgesetzt und mit dem Seitenteil 4 fest verbunden. In Taschen 11, die im Haltemittel 10 angebracht sind, sind in bekannter Weise Federleisten 12 eingesteckt und längsverschieblich gehalten. Diese Federleisten 12 bilden eine Auflagefläche 13 für eine auf diese Untermatratze auflegbare Obermatratze.

Wenn nun die Untermatratze belastet wird, schwenkt das Seitenteil 4 um die Schwenkachse 3 nach unten, dargestellt durch Pfeil 14. Da die Haltemittel 10 am Seitenteil 4 befestigt sind, erhält man eine Vergrösserung der Breite dieser Untermatratze um das Mass ΔL, weil die ursprüngliche Breite L0 im unbelasteten Zustand sich ändert auf die Länge L1 im belasteten Zustand. Selbstverständlich ist das Verschwenken des Seitenteils 4 um das Auflager 2 in bekannter Weise gedämpft und abgefedert.

In Fig. 2 ist die erfindungsgemässe Ausgestaltung der Haltemittel 10 dargestellt. Beim Verschwenken des Seitenteils 4 um die Schwenkachse 3 des Auflagers 2, das am Längsträger 1 angebracht ist, wird eine Längenänderung ΔL der Breite der Untermatratze erhalten, die vernachlässigbar klein ist. Dies wird dadurch erreicht, dass die Federleisten 12 in den Taschen 11 des Haltemittels 10 fixiert sind, schematisch dargestellt durch Bolzen 15, das Haltemittel 10 ist mit einem Lager 16 versehen, in welchem der Endbereich 9 des Seitenteils 4 axial verschiebbar gelagert ist. Somit lässt sich die Verschiebung des Seitenteils 4 im Lager 16 des Haltemittels 10 kompensieren.

Aus Fig. 3 ist der Aufbau des Lagers 16 ersichtlich. Dieses Lager 16 umfasst einen geschlossenen Bügel 17, welcher eine Öffnung 18 bildet. Dieser Bügel 17 ist an einer Lasche 19 angebracht, welche am Haltemittel 10 befestigt ist. Durch diese Anordnung lässt sich der Bügel 17 bewegen, wodurch sich die Verschwenkbewegung des Seitenteils 4, dessen Endbereich 9 in die Öffnung 18 des Bügels 17 eingesteckt ist, aufgenommen werden kann.

Auf den Endbereich 9 des Seitenteils 4 des Stützelementes ist zusätzlich eine Lagerhülse 20 aufgesteckt. Diese Lagerhülse 20 besteht aus einem gleitfähigen Material. Diese Lagerhülse 20 wird über eine Klinke 21, die einen ersten Schnappmechanismus 26 bildet, am Endbereich 9 des Seitenteils 4 festgehalten. Der Endbereich 9 des Seitenteils 4 wird somit zusammen mit dieser Lagerhülse 20 in die Öffnung 18 des Bügels 17 eingeschoben. Die Gleitbewegung bei der axialen Verschiebung erfolgt somit zwischen der Lagerhülse 20 und dem Bügel 17. Der Bügel 17 umschliesst die Öffnung 18, die eine vierkantige Querschnittform aufweist. Die Aussenform der Lagerhülse 20, die auf den Endbereich 9 des Seitenteils 4 aufgesetzt ist, ist ebenfalls vierkantförmig, dadurch erhält man in einfacher Weise eine Drehsicherung des Haltemittels 10 bezüglich des Seitenteils 4. Die Federleisten 12 sind in die Taschen 11 der Haltemittel 10 eingesteckt.

Wie aus Fig. 4 ersichtlich ist, sind die Federleisten 12 in den Taschen 11 der Haltemittel 10 festgehalten. Hierzu sind die Endbereiche 22 der Federleisten 12 mit einer Ausnehmung 23 versehen. Im in die Tasche 11 eingesetzten Zustand der Federleisten 12 schnappt eine Klinke 24 eines dritten Schnappmechanismus 25 in die Ausnehmung 23 ein, welche Klinke 24 am Haltemittel 10 gehalten ist, wie nachfolgend noch im Detail gesehen wird.

Aus den Fig. 5 und 6 ist die Unterseite der Haltemittel 10 ersichtlich, mit dem daran befestigten Bügel 17. In diesem Bügel 17 eingesetzt ist der Endbereich 9 des Seitenteils 4, auf welchem die Lagerhülse 20 aufgesetzt und durch den ersten Schnappmechanismus 26 (Fig. 3) gehalten ist.

Die axiale Verschiebung des Haltemittels 10 vom Seitenteil 4 weg wird durch ein zweites Anschlagelement 27 begrenzt. Dieses zweite Anschlagelement 27 ist hakenförmig ausgebildet und an der Lagerhülse 20 befestigt. Dieses zweite Anschlagelement 27 vermeidet ein ungewolltes Ausfahren des Haltemittels 10 aus dem Seitenteil 4. Durch die hakenförmige Ausgestaltung dieses zweiten Anschlagelementes 27 wird ein zweiter Schnappmechanismus 28 erhalten, mit welchem ermöglicht wird, dass das Haltemittel 10 in einfacher Weise auf den Endbereich 9 des Seitenteils 4 aufgesetzt werden kann, nach Erreichen der richtigen Position schnappt das zweite Anschlagelement 27 des zweiten Schnappmechanismus 28 ein, das Haltemittel 10 wird auf dem Seitenteil 4 gehalten.

Das erste Anschlagelement 29, mit welchem die axiale Verschiebung des Haltemittels 10 gegen den Seitenteil 4 hin begrenzt wird, wird von der Wandung des Haltemittels 10 gebildet, an welche die Stirnseite 30 des Seitenteils 4 bzw. der auf dieser aufgesteckten Lagerhülse 20 anstösst. Zwischen diesem ersten Anschlagelement 29 und der Stirnfläche 30 des Seitenteils 4 bzw. der auf dieser aufgesetzten Lagerhülse 20 ist ein Federelement 31 eingesetzt. Dieses Federelement 31 bewirkt, dass jeweils zwei einander gegenüberliegende Haltemittel 10, die über die Federleisten 12 miteinander verbunden sind, immer mittig gehalten werden. Dadurch wird erreicht, dass die entlang einem Längsträger angeordneten Haltemittel 10 immer ausgerichtet sind, ein Vorstehen des einen Haltemittels und ein Zurückstehen des anderen Haltemittels bezüglich des Seitenrandes der Untermatratze wird dadurch vermieden.

Wie aus den Fig. 5 und 6 zudem ersichtlich ist, sind die Federleisten 12 in die jeweilige Tasche 11 des entsprechenden Haltemittels 10 eingesetzt. Hierbei schnappt der dritte Schnappmechanismus 25, gebildet durch die jeweilige Klinke 24, die am Haltemittel 10 angeformt ist, in die an der Federleiste 12 angebrachte Ausnehmung 23 ein.

Die Haltemittel 10 und die Lagerhülsen 20 sind aus einem elastischen Kunststoff gefertigt, durch jeweilige elastische Verformung des entsprechenden Teils werden die ersten, zweiten und dritten Schnappmechanismen 26, 28 und 25 erhalten.

Mit diesen Haltemitteln und dem Zusammenwirken mit den Seitenteilen der Stützelemente und den Federleisten wird eine optimale Halterung der Federleisten auf den Seitenteilen der Stützelemente erreicht, durch die verschiedenen Schnappmechanismen wird eine einfachste Montage dieser Stützelemente erhalten, die Funktionsweise ist optimal.

## Patentansprüche

1. Untermatratze für ein Bett, umfassend zwei in Längsrichtung des Bettes verlaufend, voneinander beabstandete Längsträger (1), mehrere an diesen Längsträgern (1) in Auflagern (2) gehaltene Stützelemente (5) welche Stützelemente (5) quer zu diesen Längsträger (1) ausgerichtet sind und um diese Auflager (2) in einer senkrecht zu den Längaträgern (1) stehenden Ebene bewegbar sind, deren beide Seitenteile (4) über die Längsträger (1) vorstehend sind und mit jeweils einem Brückenelement (6) ausgestattet sind, deren den Seitenteilen (4) abgewandte Endbereiche gegeneinander gerichtet sind und miteinander beweglich verbunden sind, Haltemittel (10), die an den äusseren Endbereichen (9) der Seitenteile (4) der Stützelemente (5) angebracht sind, und Federleisten (12), deren Enden in an den Haltemitteln (10) angebrachten Taschen (11) einsteckbar und fixiert sind, und die oberhalb der Stützelemente (5) eine Auflagefläche (13) für eine Obermatratze bilden, **dadurch gekennzeichnet, dass** an den Haltemitteln (10) jeweils ein Lager (16) angebracht ist, in welchem der jeweilige äussere Endbereich (9) des entsprechenden Seitenteils (4), auf welchen eine Lagerhülse (20) aus gleitfähigem Material aufgesetzt und fixiert ist, eingesetzt und das Haltemittel (10) bezüglich des Endbereichs (9) des Seitenteils (4) axial verschiebbar gelagert ist, wobei die axiale Verschiebung des Haltemittels (10) gegen den Seitenteil (4) hin durch ein erstes Anschlagelement (29) und die axiale Verschiebung des Haltemittels (10) vom Seitenteil (4) weg durch ein zweites Anschlagelement (27) begrenzt ist.

2. Unternatratze für ein Bett nach Anspruch 1, **dadurch gekennzeichnet, dass** das am jeweiligen Haltemittel (10) angebrachte Lager (16) aus einer Öffnung (18) besteht, In welche der Endbereich (9) des jeweiligen Seitenteils (4) eingesteckt und gegen Verdrehung gesichert ist

3. Untermatratze für ein Bett nach Anspruch 2, **dadurch gekennzeichnet, dass** die Öffnung (18) aus einem geschlossenen Bügel (17) gebildet ist, welcher an einer Lasche (19) angebracht ist, welche am Haltemittel (10) befestigt ist.

4. Unternatratze für ein Bett nach Anspruch 2 oder 3, **dadurch gekennzeichnet, dass** die Öffnung (18) die Querschnittform eines Vierkants aufweist und dass der Endbereich (9) des jeweiligen Seitenteils (4) eine entsprechende vierkantige Querschnittform aufweist.

5. Untermatratze für ein Bett nach einem der Ansprüche 1 bis 4, **dadurch gekennzeichnet, dass** das zweite Anschlagelement (27) an der Lagerhülse (20) angebracht ist.

6. Untermatratze für ein Bett nach einem der Ansprüche 1bis 5, **dadurch gekennzeichnet, dass** die Fixierung der Lagerhülse (20) auf dem Endbereich (9) des jeweiligen Seitenteils (4) durch einen ersten Schnappmechanismus (26) erreichbar ist.

7. Unternatratze für ein Bett nach einem der Ansprüche 1 bis 6, **dadurch gekennzeichnet, dass** dem ersten Anschlagelement (29) ein Federelement (31) vorgelagert ist.

8. Unternatratze für ein Bett nach einem der Ansprüche 1 bis 7, **dadurch gekennzeichnet, dass** das zweite Anschlagelement (27) als zweiter Schnappmechsnismus (28) ausgestaltet ist

9. Unternatratze für ein Bett nach einem der Ansprüche 1 bis 8, **dadurch gekennzeichnet, dass** die Fixierung der Federleisten (12) In den Haltemitteln (10) über einen dritten Schnappmechanismus (25) erfolgt.

## Claims

1. Mattress base for a bed, comprising two longitudinal supports (1) spaced apart from each other running in longitudinal direction of the bed, a plurality of support elements (5) held in bearings (2) on these longitudinal supports (1), which support elements (5) are aligned transversely to these longitudinal supports (1) and are movable about these bearings (2) in a plane running perpendicular to the longitudinal supports (1), the two lateral parts (4) of which support elements protrude beyond the longitudinal supports (1) and are each provided with a bridge element (6) of which the end regions remote from the lateral parts (4) are directed toward one another and are connected to one another in a movable way holding means (10), which are installed on the outer end regions (9) of the lateral parts (4) of the support elements (5), and spring slats (12), the ends of which are able to be inserted into pockets (11) provided on the holding means (10) and are fixed, and which form a bearing area (13) for a mattress above the support elements (5), **characterised in that** a bearing (16) is installed on each of the holding means (10), in which bearing the respective outer end region (9) of the corresponding lateral part (4) is inserted, on which a bearing sleeve (20) of material able to slide is placed and fixed and the holding means (10) is borne in an axially displaceable way with respect to the end region (9) of the lateral part (4), the axial displacement of the holding means (10) toward the lateral part (4) being limited by a first stop element (29) and the axial displacement of the holding means (10) away from the lateral part (4) being limited by a second stop element (27).

2. Mattress base for a bed according to claim 1, **characterised in that** the bearing (16) installed on the respective holding means (10) consists of an opening (18), in which the end region (9) of the respective lateral part (4) is inserted and secured against rotation.

3. Mattress base for a bed according to claim 2, **characterised in that** the opening (18) is made up of a closed holder (17), which is mounted on a mounting link (19) that is attached to the holding means (10).

4. Mattress base for a bed according to claim 2 or 3, **characterised in that** the opening (18) has the cross-sectional shape of a square and **in that** the end region (9) of the respective lateral part (4) has a corresponding square cross-sectional shape.

5. Mattress base for a bed according to one of the claims 1 to 4, **characterised in that** the second stop element (27) is installed on the bearing sleeve (20).

6. Mattress base for a bed according to one of the claims 1 to 5, **characterised in that** the fixing of the bearing sleeve (20) on the end region (9) of the respective lateral part (4) is achievable by means of a first snap mechanism (26).

7. Mattress base for a bed according to one of the claims 1 to 6, **characterised in that** a spring element (31) is installed in front of the first stop element (29).

8. Mattress base for a bed according to one of the claims 1 to 7, **characterised in that** the second stop element (27) is designed as second snap mechanism (28).

9. Mattress base for a bed according to one of the claims 1 to 8, **characterised in that** the fixing of the spring slats (12) in the holding means (10) takes place via a third snap mechanism (25).

## Revendications

1. Sommier pour un lit, comprenant deux longerons (1) écartés l'un de l'autre, s'étendant dans le sens de la longueur du lit, plusieurs éléments de soutien (5) tenus dans des supports (2) sur ces longerons (1), lesquels éléments de soutien (5) sont alignés en travers de ces longerons (1) et sont déplaçables autour de ces supports (2) dans un plan vertical aux longerons (1), desquels deux parties latérales (4) s'avancent au-delà des longerons (1) et sont équipées chacune d'un élément de pont (6), dont les extrémités éloignées des parties latérales (4) sont dirigées l'une contre l'autre et sont reliées l'une à l'autre de manière mobile, les moyens de tenue (10), qui sont installés vers les extrémités externes (9) des parties latérales (4) des éléments de soutien (5), et les lattes élastiques (12), dont les bouts sont insérés et fixés dans des poches (11) installées sur les éléments de tenue (10), et qui forment une surface de couche (13) pour un matelas au-dessus des éléments de soutien (5), **caractérisé en ce qu'**un palier (16) est installé sur chacun des moyens de soutien (10), dans lequel l'extrémité externe (9) respective de la partie latérale correspondante (4), sur laquelle une douille de palier (20) en un matériau glissant est placée et fixée, est mise en place et le moyen de tenue (10) relatif à l'extrémité (9) de la partie latérale (4) est déposé de manière déplaçable axialement, ledit déplacement axial du moyen de tenue (10) en direction de la partie latérale (4) étant limité par un premier élément de fixation (29) et le déplacement axial du moyen de tenue (10) éloigné de la partie latérale (4) étant limité par un deuxième élément de fixation (27).

2. Sommier pour un lit selon la revendication 1, **caractérisé en ce que** le palier (16) installé sur le moyen de tenue (10) respectif consiste en une ouverture (18), dans laquelle l'extrémité (9) de la partie latérale (4) respective est insérée et protégée contre la rotation.

3. Sommier pour un lit selon la revendication 2, **caractérisé en ce que** l'ouverture (18) est formée d'une monture fermée (17), qui est montée sur un rabat (19), qui est attaché au moyen de tenue (10).

4. Sommier pour un lit selon la revendication 2 ou 3, **caractérisé en ce que** l'ouverture (18) a la forme d'un carré en coupe transversale et que l'extrémité (9) de la partie latérale respective (4) a une forme carrée correspondante en coupe transversale.

5. Sommier pour un lit selon l'une quelconque des revendications 1 à 4, **caractérisé en ce que** le deuxième élément de fixation (27) est installé sur la douille de palier (20).

6. Sommier pour un lit selon l'une quelconque des revendications 1 à 5, **caractérisé en ce que** la fixation de la douille de palier (20) est atteignable sur l'extrémité (9) de la partie latérale respective (4) par un premier mécanisme de pincement (26).

7. Sommier pour un lit selon l'une quelconque des revendications 1 à 6, **caractérisé en ce qu'**un élément de ressort (31) est installé en face du premier élément de fixation (29).

8. Sommier pour un lit selon l'une quelconque des revendications 1 à 7, **caractérisé en ce que** le deuxième élément de fixation (27) est aménagé comme deuxième mécanisme de pincement (28).

9. Sommier pour un lit selon l'une quelconque des revendications 1 à 8, **caractérisé en ce que** la fixation des lattes élastiques (12) dans les moyens de tenue (10) se fait par le biais d'un troisième mécanisme de pincement (25).
